# EUROPÄISCHE PATENTSCHRIFT

(11) **EP 0 868 587 B1**
(45) Veröffentlichungstag und Bekanntmachung des Hinweises auf die Patenterteilung: **10.11.1999**
(21) Anmeldenummer: 96946248.0
(22) Anmeldetag: 23.12.1996
(51) Int. Cl.: E05D 15/24, E05F 1/08

(54) **DECKENGLIEDERTOR**
SECTIONAL OVERHEAD DOOR
PORTE ARTICULEE SE RELEVANT AU PLAFOND

(30) Priorität: 22.12.1995 DE 29520467 U; 29.03.1996 DE 29605912 U; 13.09.1996 DE 29615973 U
(43) Veröffentlichungstag der Anmeldung: 07.10.1998
(73) Patentinhaber: Hörmann KG Brockhagen, 33803 Steinhagen (DE)
(72) Erfinder: HÖRMANN, Thomas, J., D-66606 St. Wendel (DE)
(74) Vertreter: Flügel, Otto, Dipl.-Ing.
(86) Internationale Anmeldenummer: DE9602509
(87) Internationale Veröffentlichungsnummer: WO9723700

(56) Entgegenhaltungen:
- EP-A- 0 230 999
- EP-A- 0 288 061
- DE-A- 3 200 982
- US-A- 2 069 665
- US-A- 2 538 626
- US-A- 2 991 496
- US-A- 4 658 468

## Beschreibung

Die Erfindung betrifft ein Deckengliedertor nach dem Oberbegriff des beigefügten Anspruchs 1, wie es aus der US-A-2 538 626 bekannt ist.

Deckengliedertore werden häufig anderen über Kopf bewegbaren Toren vorgezogen, weil sie hinsichtlich ihres Raumbedarfes bei Übergang zwischen Schließstellung und Offenstellung keinen nennenswerten Raum im Gebäudeinneren benötigen und hinsichtlich der benötigten Sturzhöhe oberhalb der zu schließenden Toröffnung weniger anspruchsvoll als ein Rolltor aber anspruchsvoller als ein Kipp- oder Schwingtor ist, welch letzteres beim Übergang zwischen den Endstellungen Platz innerhalb und gegebenenfalls auch nach außen vor der Toröffnung benötigt.

Um mit einer niedrigen Sturzhöhe auszukommen hat man bereits sogenannte Zweitführungsschienen für die Rollen des in der Schließstellung obersten Paneels vorgesehen, die oberhalb der horizontalen Bereiche der für die übrigen Paneelrollen dienenden Führungsschienen verlaufen bzw. von diesen insoweit mitgebildet werden, und zwar bis auf einen der Toröffnung zugewandt sich absenkenden Endbereich. Soweit oberhalb dieses Endbereiches eine Gewichtsausgleichswelle angeordnet ist, spart man zwar durch den abgesenkten Verlauf der Zweitschienenführung Platz, doch ist der Raumbedarf oberhalb der oberen Toröffnungsbegrenzung immer noch verhältnismäßig hoch.

Man hat daher bereits vorgeschlagen, anstelle einer Torsionsfederwelle hinter dem Sturz der Toröffnung Zugfedereinrichtungen zu verwenden, die sich oberhalb - CH-PS 343 624 - oder unterhalb - US 2,271,309 - des horizontalen Abschnittes der Führungsschienen erstrecken, wodurch der Raumbedarf zur Decke des Gebäudes, insbesondere Garage, hin anwächst oder aber der seitliche Raum unterhalb der horizontalen Führungsabschnitte beschränkt wird.

Aus der eingangs erwähnten US-A-25 38 626 ist ein Deckengliedertor der in Anspruch 1 genannten Art bekannt, das dadurch raumsparender als die zuvor erläuterten bekannten Deckengliedertore ausgebildet ist, daß jeweils eine Schraubenzugfeder links und rechts außen an den Laufschienen angeordnet ist. Da diese Schraubenzugfedem aber das gesamte Torblattgewicht aufnehmen müssen, müssen sie mit entsprechend großem Durchmesser ausgebildet sein und nehmen dementsprechend viel Platz ein. Außerdem ist bei dem bekannten Deckengliedertor kein Schutz bei Federbruch gegeben.

Aus der US-A-4 658 468 ist zwar eine Federanordnung bekannt, die einen gewissen Schutz gegen Federbruch bietet. Hierbei handelt es sich jedoch um entgegengesetzt gewickelte koaxial ineinanderliegende Schraubendruckfedem eines druckfederbetriebenen Türschließers. Da solche Schraubendruckfedem bei Druckbelastung leicht zur Seite springen könnten und bei Federbruch unter Last eine enorme Sprengkraft für abspringende Teile erzeugen, müssen die koaxial ineinanderliegenden Schraubendruckfedem mit einer Hülle umgeben werden, was eventuell eingesparten Raum wieder einschränkt und entsprechend aufwendig ist. Zudem sind solche Schraubendruckfederanordnungen bei Deckengliedertoren der hier in Rede stehenden Art nicht einsetzbar.

Der Erfindung liegt die Aufgabe zugrunde, ein Deckengliedertor zur Verfügung zu stellen, das möglichst raumsparend und insbesondere mit niedrigen Sturzhöhen auskommt, seitlich unter den in das Gebäude hinein verlaufenden horizontalen Führungsabschnitten Raum frei läßt und dennoch eine gewisse Sicherheit bei Federbruch bietet.

Dies wird erfindungsgemäß durch ein Deckengliedertor mit den Merkmalen des Anspruchs 1 gelöst.

Vorteilhafte Ausgestaltungen der Erfindung sind in den Unteransprüchen angegeben.

Durch die konsequente Anordnung der Fedem an den Schienenaußenseiten und vor allem durch die Anordnung mehrerer parallel beabstandet zueinander angeordneter Federeinheiten untereinander entsprechend einem höheren Kraftbedarf wird erreicht, daß der Raum oberhalb und unterhalb der horizontalen Laufschienenabschnitte von der Gewichstausgleichseinrichtung freigehalten ist, so daß der Raumbedarf oberhalb dieser Laufschienenabschnitte zur Decke hin durch die Oberkante des in Schließstellung obersten Paneels entlang dessen Bewegung bestimmt ist und der Raum unterhalb dieser Führungsschienenabschnitte weitgehend frei bleibt. Der Einbauraumbedarf zur Seite hin ist durch die seitlich der horizontalen Führungsschienenabschnitte angeordneten Federeinheiten verhältnismäßig gering.

Erfindungsgemäß sind die oder ein Teil der Federeinheiten aus wenigstens zwei koaxial angeordneten Schraubenfedem gebildet, deren jeweils innere Feder einen kleineren Wendelaußendurchmesser als der Wendelinnendurchmesser der jeweils äußeren Feder aufweist. Solche mit ihren einander zugewandten Wendelbereichen koaxial angeordnete Fedem können mit ihren Wendeln ineinandergreifen, weshalb für diesen Fall besondere Beabstandungen bzw. Federführungen erforderlich werden. Nach einem besonderen Merkmal sind die koaxal zueinander angeordneten Fedem hinsichtlich ihres Wendelverlaufs in einer Federachsrichtung gesehen gegensinnig gewickelt, so daß sich die Wendel der äußeren Fedem und diejenige der inneren Feder kreuzen, wodurch erreicht wird, daß die Wendel der einen Feder nicht in die Lücken zwischen zwei Wendelgängen der anderen Feder eingreifen kann. Auf diese Weise gelingt es, die Fedem mit relativ geringem Abstand ihrer Wendel einander zuzuordnen. Von besonderem Vorteil ist, daß die Fedem gegenseitig im Sinne entsprechender Sicherheit als Auffangelemente für Bruchstücke bzw. abschwingende Teile der anderen Feder bei deren Bruch dienen; es werden also keine gesonderten Elemente wie durchgreifende Seile, äußere Teleskopumhüllungen oder dergleichen benötigt, um bei Federbruch auftretende Gefahren zu vermeiden.

Ein weiterer Vorteil dieser hinsichtlich der Federspannung raumsparenden Bauweise zweier oder auch mehrerer Schraubenfedem koaxial ineinander bzw. einander umgreifend ist die Einstellung einer bestimmten Federcharakteristik einer Federeinheit bzw. der Summe der Federeinheiten auf jeder Seite der Torblattführung durch die Möglichkeit der Anordnung einer Vielzahl schwächerer Fedem auf kleinem Raum, so daß man durch Wahl der Federzahl eine Beeinflussungsmöglichkeit der gesamt Kraft-Feder-Charakteristik erhält, und zusätzlich noch dadurch, daß man Einzelfedem unterschiedlicher Charakteristik zusammenbauen und damit parallelschalten kann.

Eine weitere Möglichkeit der Einstellung der richtigen Federkraft auf die Seile in Anpassung an das Torblattgewicht etc. ist vorteilhafterweise noch dadurch gegeben, daß das gebäudefeste Ende der Federeinheiten in Federachsrichtung veränderlich einstellbar ist, beispielsweise durch Einhängen einer Federhalterung in eine Stanzlochreihe, die im zugehörigen horizontalen Laufschienenabschnitt ausgebildet sein kann. Eine andere, gegebenenfalls auch zusätzliche Einstellmöglichkeit ergibt sich durch eine längenveränderliche Einstellung der ortsfesten Halterung der einen Seilenden, wiederum bevorzugt und einfach gestaltet in Form einer Öffnungsreihe, in die eine Halterung, insbesondere eine solche, die die Längendifferenz zweier paralleler Seile im Sinne identischer Lastverteilung ausgleicht, eingesetzt werden kann. Damit läßt sich nicht nur die Federlast einstellen, man kann auch insbesondere bei der Montage eine Angleichung an die jeweils gegebene Seillänge erreichen und im übrigen Alterungserscheinungen auffangen.

Als Schraubenzugfedem können grundsätzlich solche mit Hakenaufhängung verwendet werden; bevorzugt werden stumpfendende Fedem eingesetzt, die mit Halteelementen zusammenarbeiten, wie sie in der EP 0 288 061 B1 beschrieben sind.

Der im vorgeschalteten Sinne einfachen Sicherung der Gewichtsausgleichseinrichtung gegen Gefahren durch Federbruch entspricht der weitere Sicherheitsaspekt, die Seilzüge, die die torblattseitigen Federenden mit der Unterkante des untersten Paneels verbinden, jeweils in Form eines Doppelseilzugs aus zwei gesonderten parallel zueinander verlaufenden und belasteten Einzelseilen zu bilden, die jeweils über entsprechend getrennte Rollengänge im Umrichtbereich der Führungsschiene und im Umlenkbereich am Federangriff geführt sind. In besonders bevorzugter Ausführung sind diese Seile hinsichtlich ihrer Seilspannung dadurch gleichbleibend gehalten, daß sie an einen ihrer gemeinsamen Enden an einer Gewichtsausgleichseinrichtung gehalten sind, die mögliche Längendifferenzen zwischen den beiden Seilen, wie sie sich vor allem im Betrieb aufnehmen, so daß beide Seile gleichmäßig tragen. Eine solche Gewichtsausgleichseinrichtung kann in einfacher Weise als um eine Achse schwenkbare Wippe ausgebildet sein, an der in Seilrichtung gesehen beidseits der Achse Festlegeausbildungen angeordnet sind, in die die Seilenden beidseits der Achse verlaufende Seile aufgenommen sind. Hierzu eignet sich eine Befestigung durch Ineinandergreifen von verdicktem Seilende und Einhängeausbildung, ähnlich wie bei einem Bowdenzug. Dabei liegen die Festlegeausbildungen mit den darin aufgenommenen Seilenden vorzugsweise entlang des Seilverlaufs gesehen vor der Achse, so daß bei Längendifferenz der beiden Seile und eine dadurch verursachte Verschwenkung der Wippe der insgesamt unter der Seilspannungdifferenz mögliche Verschwenkwinkel entsprechend größer ist, als wenn die Festlegeausbildungen hinsichtlich des Seilverlaufs auf gleicher Höhe wie die Achse oder aber von den Seilen her gesehen noch vor der Achse angeordnet wären.

Die Erfindung wird anhand des in der Zeichnung wiedergegebenen Ausführungsbeispieles näher erläutert, woraus sich weitere vorteilhafte Merkmale der Erfindung ableiten lassen. Es zeigen
- Figur 1: eine perspektivische Ansicht auf die Innenseite eines Deckengliedertorblattes mit der Laufschienenanordnung und angedeuteter Gewichtsausgleichseinrichtung;
- Figur 2: eine Seitenansicht und eine Draufsicht auf den horizontalen und abgesenkten bzw. bogenförmigen Verlauf der Laufschieneneinrichtung vom Torblatt aus gesehen bzw. in Draufsicht;
- Figur 3: eine Übersicht über unterschiedliche Ausgestaltungen einer oder mehrerer parallelgeschalteter Federeinheiten jeweils aus zwei koaxialen Federn sowie ein schematischer Teilschnitt durch diese Federanordnung;
- Figur 4: eine vergrößerte Teildarstellung einer der Ausführungen aus Figur 3 in Seitenansicht und teilgeschnittener Draufsicht;
- Figur 5: perspektivische Einzeldarstellungen aus Teilbereichen der Figur 1 in vergrößerter Darstellung.

Das in Figur 1 schematisch wiedergegebene Deckengliedertor weist ein Torblatt aus einer Reihe von Paneelen 10 auf, dessen in Schließstellung oberstes 10' und unterstes 10" sich von den übrigen Paneelen unterscheiden. Mit Ausnahme des obersten Paneel 10' sind die übrigen Paneele in bekannter Weise mittels Rollen 11 in sogenannten ersten Laufschienen aus je einem horizontalen Abschnitt 12, einem bogenförmigen Abschnitt 12' und einem vertikalen Abschnitt 12" beidseitig des Torblattes geführt, während das oberste Paneel 10' mit in seinem Oberkantenbereich 13 beidseitig angeordneten Rollen 11 in zweiten Laufschienen aus je einem horizontalen Abschnitt 14, einem zur Toröffnung hin gesehen abgesenkt verlaufenden Abschnitt 14' und endend in einem abgewinkelten Abschnitt 14" aufgenommen sind.

Auch diese Ausführung mit zweiten Laufschienen ist bekannt. Das Tor ist mit einer Gewichtsausgleichseinrichtung 15 versehen, die aus Schraubenzugfedem und zugeordneten Seilzügen besteht, wie dies grundsätzlich auch bekannt ist, dergestalt, daß sich je horizontalem Abschnitt der Laufschienen eine Schraubenzugfeder parallel dazu erstreckt, die gebäudeinnenseitig gehalten und dem Torblatt zugewandt an eine Umlenkrolle angeschlossen ist, um welche ein Seil herumgeführt ist, das einen Endes im unteren Kantenbereich des untersten Paneels und anderen Endes ortsfest - im weiteren Sinne an zargenfesten Teilen - festgelegt ist. Das vorliegende Ausführungsbeispiel zeigt die Anordnung einer Zugfedereinrichtung an jeder der voneinander abgewandten Seitenbereiche der horizontalen Laufschienenabschnitte 12 und 14 derart, daß diese Schraubenzugfedereinrichtung den Raum oberhalb und unterhalb der zugeordneten Laufschienen praktisch nicht beanspruchen. Der seitliche Platzbedarf der Schraubenzugfedereinrichtungen ist dadurch klein gehalten, daß diese aus Schraubenzugfedereinheiten 16 bestehen, von denen - in Anpassung an den Kraftbedarf bzw. das Torblattgewicht und zur Absturzsicherung bei Federbruch - vorzugsweise mehrere parallel verlaufend untereinander angeordnet sind. Jede Federeinheit 16 besteht dabei aus zwei koaxial ineinander bzw. umeinander herum angeordneten einzelnen Schraubenzugfedem, deren innere 17 und deren zugehörige äußere 18 in ein und derselben Federachsrichtung gesehen in unterschiedlicher Umlaufrichtung gewendelt sind, so daß bei Sicht senkrecht zur Federachsrichtung die Wendel der beiden Federn sich unter spitzen Winkel kreuzen, wie dies aus den Figuren 3 und 4 genauer ersichtlich ist.

Die jeweils aus einer oder mehreren parallelgeschalteten Federeinheiten 16 bestehenden Zugfedereinrichtungen je horizontalem Laufschienenabschnitt sind im gebäudefesten Bereich, nämlich im von der Toröffnung abgewandten Endbereich der horizontalen Laufschienen 12, 14 gehalten - Figur 5 - und weisen an ihrem zusammengefaßten toröffnungsseitigen Ende eine Umlenkrolle in Form eines Rollenpaares 25 bzw. einer Rolle mit zwei parallelen Führungsrillen auf, über welche zwei Seile 21 geführt sind, die parallel verlaufend an ihren jeweiligen Enden praktisch an denselben Einrichtungen, nämlich zum einen an einem gemeinsamen Festlegepunkt 22 bekannter Ausgestaltung im unteren Kantenbereich 23 des in der Schließstellung untersten Paneels 10" und ortsfest im toröffnungsnahen Endbereich der horizontalen Laufschienen 12, 14, festgelegt sind. Dabei werden die Seile zwischen dem Umlenkrollenpaar 25 und dem torblattseitigen Festlegepunkt 22 jeweils über eine Umrichtrolle 24 geführt, um die Lageveränderung des Festlegepunktes mit der Bewegung des Torblattes gegenüber der gleichbleibenden Federachsrichtung der Federeinheiten 16 auszugleichen.

Zur Verdeutlichung der Anordnung der Federeinheiten 16 in räumlicher Zuordnung zu den horizontalen Laufschienenabschnitten 12, 14 wird auf Figur 2 hingewiesen, in welcher schematisiert die Federeinheiten 16 aus jeweils zwei koaxial angeordneten Schraubenfedern 17, 18 entgegengesetzter Wendelung und der Verlauf der Führung der beiden parallelen Seile 21 pro Federeinrichtung 16 wiedergegeben sind. Aus diesen Figuren - Seitenansicht in der Mitte schematisiert - ist die Formgebung bzw. räumliche Zuordnung zwischen den horizontalen Laufschienenabschnitten 12 und 14 und einer Schraubenzugfedereinrichtung aus zwei untereinander angeordneten Federeinheiten 16 ersichtlich. Der durch Unterbrechung der Seitenansicht im horizontalen Laufschienenbereich gewonnene Darstellungsraum zeigt einen Schnitt senkrecht zur Längsrichtung der Laufschienen. Weiterhin ist aus Figur 2 - Seitenansicht - im gebäudeinneren Endbereich des horizontalen Laufschienenabschnitts 14 eine Stanzlochreihe 40 ersichtlich, die mit einem an dem gebäudeinneren Ende der Federeinheiten 16 befestigten Anker 37 zusammenarbeitet, wie dies noch anhand der Figur 5 erläutert wird.

Figur 3 zeigt in einer Art Sprengansicht drei Ausführungsformen von Zugfedereinrichtungen, wie sie an den Seitenbereichen der horizontalen Laufschienenabschnitte 12 und 14 angeordnet sind, und zwar in unterschiedlichen Ausführungen, nämlich mit einer einzigen Federeinheit 16, mit zwei und mit drei parallel untereinander angeordneten Federeinheiten 16, deren jede aus zwei koaxial zueinander angeordneten Federn 17 und 18 gebildet ist, deren Längsmittelbereich verkürzt dargestellt ist. Der jeweiligen Ausführung mit einer, zwei oder drei Federeinheiten 16 sind beidseitig zugeordnet Träger 30 mit Rollenhaltern 35, 36 und Anker 37 mit Fahnen 38, 39 wiedergegeben, die an die Anzahl der vorgesehenen Federeinheiten 16 durch eine entsprechende Anzahl von Halteelementen 31, 31', 31" angepaßt ausgebildet sind, wie dies die Figur ohne weiteres erkennen läßt. Unter den unterschiedlichen Ausführungen in Seitenansicht ist eine entsprechende Draufsicht wiedergegeben. Die Anschlüsse der Federn der Federeinheiten an den Halteelementen wird im Zusammenhang mit Figur 4 noch näher erläutert.

Figur 3 unten zeigt einen Ausschnitt aus dem Längsverlauf einer Federeinheit aus zwei koaxialen Fedem, nämlich einer inneren Feder 17 und einer diese umgebenden äußeren Feder 18. Wie angedeutet, sind die beiden Federn 17 und 18 in ein und derselben Richtung der Federachse 29 in entgegengesetzter Richtung umlaufend gewendelt, d.h. die Federwendeln 20 der beiden Federn 17 und 18 kreuzen sich unter spitzem Winkel. Die innere Feder 17 hat einen kleineren Außendurchmesser Da, als der Innendurchmesser Di der äußeren Feder 18 groß ist. Dadurch können sich die Federn 17, 18 unabhängig voneinander bewegen, ohne daß Wendelabschnitte der einen Feder in Abstände zwischen benachbarten Wendelabschnitten der anderen Feder eingreifen, obwohl die Durchmesserdifferenz Di - Da klein gehalten werden kann. Um eine Reibbeanspruchung zwischen benachbarten Bereichen der Federwendeln 20 herabzusetzen, kann in diesen Abschnitten ein reibarmer Schirm vorgesehen sein, beispielsweise durch auf die Nachbarbereiche der Wendel beschränkte im Querschnitt muldenförmige Umreifung der Wendel oder durch deren Umhüllung aus einem entsprechend gegen Reibungsbeanspruchung unempfindlichen Kunststoff.

Figur 4 zeigt am Beispiel des dem jeweiligen Umlenkrollenpaar 25 zugeordneten Endbereich einer Schraubenzugfedereinrichtung aus drei Federeinheiten 16 den Anschluß der Federn 17, 18 dieser Einheiten über einen zusammenfassenden Träger 30. Der flächig ausgebildete Träger 30 ist mit drei den Federeinheiten zugewandt abstrebenden Halteelementen 31, 31' und 31" versehen, die in einer Ebene liegen und jeweils einen schmaleren Halteabschnitt 32 und einen zwischen diesem und dem Träger 30 gelegenen breiteren Halteabschnitt 33 aufweisen. Wie sowohl Seitenansicht als auch Draufsicht in Figur 4 erkennen lassen, ist die äußere Feder 18 der jeweilig betrachteten Federeinheit 16, die einen größeren Durchmesser als die innere Feder 17 besitzt, bis in den Nahbereich des Trägers 30 auf dem breiteren Halteabschnitt 33 aufgeschoben, derart, daß der aufgeschobene Wendelbereich 19 widerhakenförmige Vorsprünge 34 an den Flanken 47 des Halteabschnittes 33 hintergreift und damit zwar aufgeschoben werden kann aber gegen Abziehen gesichert ist. In gleicher Weise ist die innere Feder 17 kleineren Durchmessers auf den weiter gegen sie vor springenden schmaleren Halteabschnitt 32 des zugehörigen Halteelementes aufgeschoben und gesichert festgelegt, wobei die um 180° zwischen den beiden Abschnitten 32 und 33 gedrehte Flankengestalt aus Vorsprüngen 34 und Vertiefungen 48 erkennen läßt, daß die äußere Feder 18 und die innere Feder 17 entgegengesetzten Wickelsinn aufweisen.

An dem den Halteelementen 31 ... abgewandten Trägerbereich ist ein Rollenhalter 35 aus einem mit dem Träger 30 einstückigen Wangenlager und einem Lagergegenstück 36 ausgebildet, welch letzterer durch Einhängen mit dem Träger 30 verbunden ist, wie dies die Draufsicht zeigt; die beiden Teile 35 und 36 sind durch einen Hohlniet zusammengehalten, der zugleich die Achse für die als Umlenkrollenpaar 25 ausgebildete Umlenkrolle darstellt.

Figur 5 zeigt eine Reihe von Einzeldarstellungen aus Figur 1 in vergrößerter Darstellung, nämlich Figur 5a die Ausbildung der längenveränderlichen gebäudeseitigen Festlegung der durch eine Feder symbolisch wiedergegebenen Schraubenzugfedereinrichtung aus einer oder mehreren parallel untereinander angeordneten Federeinheiten 16, an deren gebäudeinnenseitigem Ende ein Anker 37 entsprechend der Darstellung in Figur 3 angeschlossen ist. Der Anker 37 ist wahlweise in eines der Löcher einer Stanzlochreihe 40 einsetzbar, und zwar mit einer in Richtung der Feder abstrebenden Fahne 39, die bei Einsetzen in ein Stanzloch unter der Wirkung der Feder 16 in einen Hintergriff mit der Wandung des horizontalen Laufschienenabschnittes 14 gerät. Eine in Gegenrichtung der Fahne 39 von der Feder abstrebend ausgebildete Fahne 38 ist mit einer Bohrung versehen, die mit einer der von der ersten Fahne 39 durchgriffenen Stanzbohrung benachbarten Stanzbohrung zur Deckung kommt, wenn der Hintergriffvorgang der ersten Fahne 39 Platz gegriffen hat. Durch diese Stanzbohrung und die Bohrung in der Fahne 38 wird ein Sicherungsbolzen geführt; diese Vorgänge sind in den Figuren 5a, 5b und 5c wiedergegeben. Der Handhabung des Ankers 37 in der vorgeschilderten Weise dient ein an diesem ausgebildeter Einhängebügel 46.

5d zeigt die ortsfeste Halterung der toröffnungsseitigen Enden der beiden parallelen Seile 21 pro Torblattseite. Die verdickt ausgebildeten Seilenden 44 sind in Einhängeausbildungen 43 aufgenommen, vorzugsweise nach Art eines Bowdenverschlusses, in welcher Lage sie unter der Kraft der an der zugehörigen Umlenkrolle 25 angreifenden Federeinheiten 16 gehalten sind. Diese als Einhängungen ausgestalteten Festlegeausbildungen sind an einer Wippe 41 vorgesehen, die um eine Achse 42 verschwenkbar ist, so daß Längendifferenzen zwischen den beiden Seilen 21 durch Verschwenken der Wippe 41 mit dem Resultat gleicher Lastverteilung ausgeglichen werden. Im Interesse einer großen Ausgleichsmöglichkeit sind die Festlegeausbildungen 43 beidseits der Achse 42 weiter von dem Umlenkrollenpaar 25 beabstandet vorgesehen als die Achse 42. Im Sinne einer längenveränderlichen Ausbildung dieser ortsfesten Halterung ist die Wippe 41 in eine Öffnung einer sich in Längsrichtung der Laufschienenabschnittes 14 erstreckenden Öffnungsreihe 45 wahlweise einsetzbar, so daß Justierungen hinsichtlich der einzustellenden Federkraft, der Anpassung an gegebene Seillängen und an alterungsabhängige Änderungen dieser Werte möglich wird.

Die verbleibenden Figuren 5e und 5f zeigen die Anordnung der schlaufenförmig ausgebildeten anderen Enden der Seile 21 an einem Festlegepunkt 22 im Unterkantenbereich 23 des untersten Paneels 10" sowie Lage und Funktion der Umrichtrolle 24 im gebäudenahen Bereich des Laufschnienenabschnittes 14 bzw. 14'.

### BEZUGSZEICHENLISTE

- 10, 10', 10": Torblatt mit oberstem und unterstem Paneel
- 11: Rollen
- 12, 12', 12": erste Laufschienen - horizontaler, bogenförmiger, vertikaler Abschnitt
- 13: Oberkantenbereich des obersten Paneels
- 14, 14', 14": zweite Laufschienen - horizontaler, abgesenkter, abgewinkelter Abschnitte
- 15: Gewichtsausgleichseinrichtung
- 16: Schraubenzugfedereinheit = Federeinheit
- 17: innere Feder
- 18: äußere Feder
- 19: aufgeschobener Wendelbereich
- 20: Federwendel
- 21: Seile
- 22: Festlegepunkte
- 23: unterer Kantenbereich des unteren Paneels
- 24: Umrichtrollen
- 25: Umlenkrollenpaare
- 26: ortsfeste Halterung der Seile
- 27: Seitenbereiche der horizontalen Laufschienenabschnitte
- 28: gebäudeseitige Festlegung der Federeinheiten
- 29: Federachse
- 30: Träger
- 31, 31', 31": Halteelemente
- 32: Halteabschnitte - schmalere
- 33: Halteabschnitte - breitere
- 34: Vorsprünge
- 35: Rollenhalter
- 36: Rollenhalter - Gegenstück
- 37: Anker
- 38: längere Fahne
- 39: kürzere Fahne
- 40: Stanzlochreihe
- 41: Wippe
- 42: Achse
- 43: Festlegeausbildungen = Einhängeausbildungen
- 44: verdickte Seilenden
- 45: Öffnungsreihe
- 46: Einhängebügel
- 47: Flanken
- 48: Vertiefungen

- Di: Wendelinnendurchmesser
- Da: Wendelaußendurchmesser

## Patentansprüche

1. Deckengliedertor mit einem Torblatt aus mehreren in Bewegungsrichtung aufeinanderfolgend aneinander angelenkten Paneelen (10, 10', 10"), die mit seitlich angeordneten Rollen (11) in ersten seitlichen Laufschienen (12, 12' 12") in etwa vertikaler (12") und damit bogenförmig (12') verbundener horizontaler (12) Richtung geführt sind, ausgenommen das in Schließstellung oberste Paneel (10'), das mit seinen in dieser Stellung im Oberkantenbereich (13) angebrachten Rollen in zweite Laufschienen (14, 14' 14") eingreift, die - bis auf einen der Toröffnungen zugewandt gegebenenfalls abgesenkten (14') und dann abgewinkelten Abschnitt (14") - parallel und oberhalb der zugewandten horizontalen Abschnitte (12) der ersten Laufschienen angeordnet sind, und mit einer Gewichtsausgleichseinrichtung (15) in Gestalt sich etwa horizontal erstreckender Schraubenzugfedem, die einen Endes in einem der Toröffnung abgewandten Gebäudebereich festgelegt (28) und anderen, der Toröffnung zugewandten Endes mit Umlenkrollen (25) verbunden sind, über welche Seile (21), die einen Endes ortsfest (26) gehalten sind, umschlingend zu Festlegepunkten (22) beidseits im unteren Kantenbereich (23) des im Schließzustand untersten Paneels (10") geführt sind,
**dadurch gekennzeichnet,**
daß an jeder der voneinander abgewandten äußeren Seitenbereiche (27) der horizontalen Laufschienenabschnitte (12, 14) eine oder mehrere untereinander angeordnete, etwa parallel zueinander verlaufende Schraubenzugfedereinheiten (16) vorgesehen sind und daß die oder ein Teil der Federeinheiten (16) aus wenigstens zwei koaxial angeordneten Schraubenfedern (17, 18) bestehen, deren jeweils innere Feder (17) einen kleineren Wendelaußendurchmesser (Da) als der Wendelinnendurchmesser (Di) der jeweils äußeren Feder (18) aufweist und deren eine Feder in derselben Federachsrichtung gesehen linksumlaufend und deren andere Feder rechtsumlaufend gewendelt ist, so daß sich die Wendel (20) beider Fedem (17, 18) kreuzen.

2. Tor nach Anspruch 1,
**dadurch gekennzeichnet,**
daß die Federn (17, 18) zumindest an ihren einander zugewandten Wendeloberflächen reibarm ausgebildet sind.

3. Tor nach Anspruch 1,
**dadurch gekennzeichnet,**
daß die Federwendel (20) mit einem Kunststoffbezug versehen sind.

4. Tor nach einem der Ansprüche 1 bis 3,
**dadurch gekennzeichnet,**
daß die Enden der eine Federeinheit (16) bildenden beiden koaxialen Federn (17, 18) wenigstens einen gemeinsamen Endes im Wendelverlauf endend ausgebildet und auf ein gemeinsames Halteelement (31) aufgeschoben sind, das einen ersten den Federn zugewandten schmaleren Halteabschnitt (32) zur Aufnahme der jeweils inneren Feder (17) und daran von der inneren Feder abgewandt anschließenden breiteren Halteabschnitt (33) zur Aufnahme der jeweils äußeren Feder (18) aufweist, welche Halteabschnitte an ihren Flanken (47) mit widerhakenförmigen, die aufgeschobenen Wendel (19) der Federn (17, 18) gegen Abziehen gesichert hintergreifenden Vorsprüngen (34) versehen sind, wobei soviele Halteelemente (31, 31', 31") an einem gemeinsamen Träger (30) wie anzuschließende Federeinheiten (16) ausgebildet sind.

5. Tor nach Anspruch 4,
**dadurch gekennzeichnet,**
daß das Halteelement (31, 31', 31") in seinem den Halteabschnitten (32, 33) abgewandten Bereich als Rollenhalter (35) für die Umlenkrolle (25) oder als Anker (37) für die Festlegung an der zugehörigen Laufschiene (12) ausgebildet ist.

6. Tor nach einem der Ansprüche 1 bis 5,
**dadurch gekennzeichnet,**
daß die Umlenkrollen (25) jeweils als Rollenpaar ausgebildet sind, die jeweils eines von zwei parallel verlaufenden Seilen (21) aufnehmen, die durch die an dem Rollenpaar (25) angreifende wenigstens eine Federeinheit (16) parallel belastet einen gemeinsamen Endes - bevorzugt mit den ortsfest (26) gehaltenen Seilenden - an einer Seilspannungs-Ausgleichseinrichtung (41) festgelegt sind.

7. Tor nach Anspruch 6,
**dadurch gekennzeichnet,**
daß die Ausgleichseinrichtung als Wippe (41) ausgebildet ist, die in einem dem Umlenkrollenpaar (25) zugewandten Mittelbereich um eine ortsfest gehaltene Achse (42) schwenkbar gelagert ist und die beidseits der Achse jeweils eine Festlegeausbildung (43) für eines der Seilenden aufweist - vorzugsweise nach Art einer Einhängeausbildung (43) wie Bowdenzugfestlegung eines verdickten Seilendes (44) -, insbesondere weiter von dem Umlenkrollenpaar (25) beabstandet als die Achse (42).

8. Tor nach einem der Ansprüche 1 bis 7,
**dadurch gekennzeichnet,**
daß die ortsfeste Halterung (26) der Seilenden in Federachsrichtung längenveränderlich, insbesondere an der jeweils zugehörigen Laufschiene (14), vorzugsweise in Form einer sich in Schienenlängsrichtung erstreckenden Stanzlochreihe (40), gegebenenfalls zur wahlweise Festlegung der Achse (42) der Wippe (41), ausgebildet ist.

9. Tor nach einem der Ansprüche 1 bis 8,
**dadurch gekennzeichnet,**
daß die gebäudeseitige Festlegung (28) der Federeinheiten (25) in Federachsrichtung längenveränderlich, insbesondere an der jeweils zugehörigen Laufschiene (14), vorzugsweise in Form einer sich in Schienenlängsrichtung erstreckenden Öffnungsreihe (45), in die ein federseitiger Anker (37) wahlweise einsetzbar ist, bevorzugt mit zwei in Federachsrichtung voneinander abstrebenden Fahnen (38, 39), deren der Federeinheit (16) abgewandte länger ist als die andere und/oder deren der Federeinheit (16) abgewandte eine Bohrung aufweist.

## Claims

1. Sectional up-and-over door having a door leaf comprising a plurality of panels (10, 10', 10") hinged successively to one another in the direction of movement, which are guided by laterally mounted rollers (11) in first lateral guide rails (12, 12', 12") in a substantially vertical direction (12") and in a horizontal direction (12) connected thereto by an arc (12'), with the exception of the panel (10') which is at the top in the closed position, which engages with its rollers, which are mounted in the upper edge region (13) in this position, in second guide rails (14, 14', 14") which are arranged parallel to and above the associated horizontal sections (12) of the first guide rails - apart from one section (14") facing the door openings, which is optionally lowered (14') and then bent - and having a weight compensating device (15) in the form of helical tension springs extending substantially horizontally which are fixed at one end in a part of the building away from the door opening (28) and are connected at the other end, close to the door opening, to guide rollers (25) over which cables (21) secured at one end (26) are looped to run to fixing points (22) on both sides of the lower edge region (23) of the panel (10") which is at the bottom in the closed position, characterised in that at each of the outer side areas (27), remote from each other, of the horizontal guide rail sections (12, 14), there are one or more helical tension spring devices (16) arranged below one another and extending substantially parallel to one another, and in that the spring units (16) or some of the spring units (16) consist of at least two coaxially arranged helical springs (17, 18) the inner spring (17) of which has an outer coil diameter (Da) which is smaller than the inner coil diameter (Di) of the outer spring (18) and one spring of which, viewed in the same axial direction of the spring, winds to the left while the other spring thereof winds to the right, so that the coils (20) of the two springs (17, 18) intersect.

2. Door according to claim 1, characterised in that the springs (17, 18) are of a low-friction construction at least on their coil surfaces facing one another.

3. Door according to claim 1, characterised in that the spring coils (20) are provided with a plastics coating.

4. Door according to one of claims 1 to 3, characterised in that the ends of the two coaxial springs (17, 18) forming a spring unit (16) are constructed to end in a coil at least at one common end and are pushed onto a common retaining element (31) which has a first narrower retaining section (32) facing the springs, for receiving the inner spring (17) and adjacent thereto a broader retaining section (33), facing away from the inner spring, for receiving the outer spring (18), said retaining sections being provided on their flanks (47) with barb-like projections (34) which engage behind the coils (19) of the springs (17, 18) pushed onto them and are secured against being pulled off, there being as many retaining elements (31, 31', 32") formed on a common carrier (30) as there are spring units (16) to be attached.

5. Door according to claim 4, characterised in that the retaining element (31, 31', 32") is constructed, in its region remote from the retaining sections (32, 33), as a roller holder (35) for the guide roller (25) or as an anchor (37) for fixing to the associated guide rail (12).

6. Door according to one of claims 1 to 5,
characterised in that the guide rollers (25) are constructed as pairs of rollers each of which receives one of two parallel cables (21) which are fixed to a cable tension equilibrating device (41) by means of the or each spring unit (16) engaging on the pair of rollers (25), under parallel loading at a common end, preferably by the cable ends which are fixedly secured (26).

7. Door according to claim 6, characterised in that the equilibrating device is constructed as a rocker arm (41) which is mounted in a central region facing the pair of guide rollers (25) so as to be pivotable about a fixed spindle (42) and which has a fixing structure (43) for one of the cable ends on each side of the spindle - preferably a fixing of the suspension kind (43) such as a Bowden cable fixing for a thickened cable end (44) - in particular, further away from the pair of guide rollers (25) than the spindle (42).

8. Door according to one of claims 1 to 7, characterised in that the fixed mounting (26) of the cable ends is constructed to be variable in length in the axial direction of the spring, particularly on the associated guide rail (14), preferably in the form of a row of punched holes (40) extending in the longitudinal direction of the rail, optionally for selectively securing the spindle (42) of the rocker arm (41).

9. Door according to one of claims 1 to 8, characterised in that the fixing (28) of the spring units (25) to the building is variable in length in the axial direction of the spring, particularly on the associated guide rail (14), preferably in the form of a row of openings (45) extending in the longitudinal direction of the rail, into which an anchor (37) at the spring end can be inserted as desired, preferably with two tabs (38, 39) tending away from each other in the axial direction of the spring, the one remote from the spring unit (16) being longer than the other and/or the one remote from the spring unit (16) having a borehole.

## Revendications

1. Porte articulée se relevant au plafond, composée de panneaux (10, 10', 10") articulés entre eux et se suivant selon la direction de déplacement, dans laquelle :
- les panneaux se déplacent en étant guidés par des galets latéraux (11) roulant dans des premiers rails de circulation latéraux (12, 12', 12") de direction à peu près verticale (12") puis courbe (12') et enfin horizontale (12), à l'exception du panneau (10') situé le plus en haut en position de fermeture et qui, dans cette position, a ses galets situés dans sa zone marginale supérieure, engagés dans des seconds rails de circulation (14, 14', 14") qui, à l'exception de la partie (14') qui est le cas échéant inclinée vers l'ouverture de porte avec coude de raccordement à la partie (14"), sont montés en parallèle et au-dessus des parties horizontales (12) des premiers rails,
- un dispositif d'équilibrage des masses (15) est constitué de ressorts hélicoïdaux de traction montés horizontalement et qui à une extrémité sont fixés en (28) dans une zone du bâtiment éloignée de la porte tandis que l'autre extrémité située vers la porte est reliée à des poulies de renvoi (25) sur lesquelles des câbles (21) dont une extrémité est fixe en (26), passent pour rejoindre des points de fixation (22) situés de chaque côté, dans la zone marginale inférieure (23) du panneau (10") situé le plus en bas en position de fermeture,
caractérisée en ce que
- il est prévu le long des zones latérales (27) externes, des parties horizontales (12, 14) des rails de circulation, un ou plusieurs ensembles élastiques (16) constitués de ressorts hélicoïdaux de traction sensiblement parallèles et superposés,
- les ensembles élastiques (16) ou une partie de ceux-ci sont composés d'au moins deux ressorts hélicoïdaux (17, 18) coaxiaux dont celui (17) situé à l'intérieur a un diamètre externe (Da) inférieur au diamètre interne (Di) du ressort extérieur (18), ces ressorts, observés selon la même direction axiale, ayant l'un son hélice tournant à gauche tandis que l'autre ressort a son hélice tournant à droite, de sorte que les spires (20) des deux ressorts (17, 18) se croisent.

2. Porte selon la revendication 1,
caractérisée en ce que
les ressorts (17, 18) sont constitués de manière que les surfaces de leurs spires en regard présentent peu de frottement.

3. Porte selon la revendication 1,
caractérisée en ce que
les spires des ressorts (20) portent un revêtement en matière plastique.

4. Porte selon une des revendications 1 à 3,
caractérisée en ce que
les extrémités des deux ressorts coaxiaux (17, 18) formant un ensemble élastique (16) sont conformées de manière que leurs hélices s'achèvent au moins en une extrémité commune en étant emmanchées sur un élément de maintien commun (31) présentant, vers les ressorts, une première section de maintien (32) plus étroite destinée à recevoir le ressort intérieur (17) suivie, en s'éloignant du ressort intérieur, d'une section de maintien (33) plus large pour recevoir le ressort extérieur (18), les sections de maintien présentant sur leurs flancs (47) des saillies (34) en forme de crochets venant en prise derrière les spires emmanchées (19) des ressorts (17, 18) et les empêchant de s'échapper par traction, un support commun (30) portant autant d'éléments de maintien (31, 31', 31") qu'il y a d'ensembles élastiques (16) à raccorder.

5. Porte selon la revendication 4,
caractérisée en ce que
l'élément de maintien (31, 31', 31") dans sa partie éloignée des sections de maintien (32, 33) a la forme d'un support (35) du galet de renvoi (25) , ou d'une partie d'ancrage (37) servant à fixer l'élément sur le rail de circulation (12) correspondant.

6. Porte selon une des revendications 1 à 5,
caractérisée en ce que
les galets de renvoi (25) sont des galets doubles accueillant chacune l'un des deux câbles (21) parallèles qui sont chargés parallèlement par au moins un élément élastique (16) en prise avec le galet double (25) et sont fixés sur un dispositif (41) d'équilibrage des tensions des câbles, à une extrémité commune, de préférence celle des extrémités maintenues fixes (26) des câbles.

7. Porte selon la revendication 6,
caractérisée en ce que
le dispositif d'équilibrage est une pièce basculante (41) qui dans sa partie centrale située en regard du galet double de renvoi (25) peut pivoter autour d'un axe fixe (41) et présente, de chaque côté de cet axe, un dispositif de fixation (43) pour un des câbles, de préférence du genre configuration d'accrochage (43) d'une extrémité épaissie de câble (44) telle que celle utilisée pour la fixation d'un câble Bowden, cette configuration étant plus éloignée du galet (25) que l'axe (42).

8. Porte selon une des revendications 1 à 7,
caractérisée en ce que
le maintien fixe (26) des extrémités de câbles est conçu pour être déplacé longitudinalement selon la direction de l'axe des ressorts, en particulier le long du rail de circulation (14) correspondant, de préférence sous la forme d'une série de trous poinçonnés (40) alignés selon la direction longitudinale du rail, permettant le cas échéant de choisir où fixer l'axe (42) de la pièce basculante (41).

9. Porte selon une des revendications 1 à 8,
caractérisée en ce que
la fixation (28) du côté du bâtiment, des ensembles élastiques (25), qui peut être déplacée longitudinalement selon la direction de l'axe des ressorts, en particulier le long du rail de circulation (14) correspondant et qui présente de préférence la forme d'une série d'ouvertures (45) alignées selon la direction longitudinale du rail et dans lesquelles on peut introduire au choix une pièce d'ancrage (37) du côté des ressorts portant de préférence deux pattes (38, 39) espacées l'une de l'autre selon la direction de l'axe des ressorts et dont celle éloignée de l'ensemble élastique est plus longue que l'autre et/ou présente un perçage.
